# EUROPÄISCHE PATENTSCHRIFT

(11) **EP 3 771 365 B1**
(45) Veröffentlichungstag und Bekanntmachung des Hinweises auf die Patenterteilung: **06.07.2022**
(21) Anmeldenummer: 20186612.6
(22) Anmeldetag: 20.07.2020
(51) Int. Cl.: A47H 1/04

(54) **VORHANGSCHIENENANORDNUNG**
CURTAIN RAIL ARRANGEMENT
AGENCEMENT DE RAIL DE RIDEAU

(30) Priorität: 01.08.2019 DE 102019120793
(43) Veröffentlichungstag der Anmeldung: 03.02.2021
(73) Patentinhaber: interstil Diedrichsen GmbH & Co. KG, 33803 Steinhagen (DE)
(72) Erfinder: Diedrichsen, Manfred, 33619 Bielefeld (DE)
(74) Vertreter: Schober, Mirko

(56) Entgegenhaltungen:
- EP-A1- 2 954 807
- DE-U1-202017 102 916
- DE-U1-202019 101 035

## Beschreibung

Die Erfindung betrifft eine Vorhangschienenanordnung.

Vorhangschienen verfügen in der Regel über einen Laufkanal, in welchem ein Vorhang über im Laufkanal verschiebliche Gleiter aufgehängt werden kann. Es gibt eine Vielzahl von Vorhangschienensystemen, welche jedoch stets über einen oder eine Mehrzahl Halter an der Wand oder an der Decke befestigt werden. Je nach Last der Vorhänge biegen entsprechende Vorhangschienen infolge der Schwerkraft mehr oder weniger stark durch. Dies ist optisch nachteilig. Man kann dies dadurch beheben, dass man in kürzeren Abständen Halter installiert, was wiederum auch aus optischen Gründen nicht immer gewünscht ist. Es gibt inzwischen Systeme, die lediglich einen mittig angeordneten Halter aufweisen, wobei die Vorhangschiene mit beiden Hälften mehr oder weniger frei tragend zu beiden Seiten des Halters absteht. Diese freien Enden unterliegen natürlich auch der Last des Vorhangs, insbesondere wenn dieser zu einer Seite aufgezogen ist, sodass gerade die Enden die komplette Last tragen.

Aus EP 1 554 956 B1 ist ein System bekannt geworden, bei dem eine rohrförmige Gardinenstange eine Innenspanneinrichtung aufweist. Hierbei werden im Rohr geführte Spanndrähte, die an einer Seite zur Mitte der rohrförmigen Vorhangstange hin fest mit dieser verbunden sind und dort entlang der Mittellinie des Rohrs verlaufen, an den Enden der Vorhangstange durch Schrauben gespannt. An den Enden der Vorhangstange sind die Spanndrähte außerhalb der Mittellinie angeordnet, sodass sich eine Verlagerung des Rohrs ergibt, wenn man den Spanndraht spannt. Dadurch verbiegt sich das Rohr zur Decke hin und wirkt damit der durch den Vorhang auf die Vorhangstange ausgeübten Last entgegen. So können Durchbiegungen kompensiert werden.

Die genannte Technik setzt allerdings eine mehr oder weniger rohrförmige Gardinenstange voraus.

Aus DE 20 2017 102 916 U1 ist eine Vorhangschienenanordnung nach dem Oberbegriff des Anspruchs 1 bekannt.

Aufgabe der vorliegenden Erfindung ist es, eine Vorhangschienenanordnung mit der Möglichkeit, eine Durchbiegung auszugleichen, anzugeben, die sich für alle gängigen Vorhangschienen eignet.

Gelöst wird diese Aufgabe durch eine Vorhangschienenanordnung mit den Merkmalen des Anspruchs 1. Vorteilhafte Ausführungsformen finden sich in den Unteransprüchen.

Die erfindungsgemäße Vorhangschienenanordnung nutzt als Spannmittel wenigstens ein drehbares Element, dessen Drehung eine Durchbiegung der Vorhangschiene bewirkt. Dadurch, dass die Drehachse des Spannmittels näher an der Oberseite der Vorhangschienenanordnung liegt als an deren Unterseite, bewirkt das Spannen des Spannmittels eine Verbiegung der Vorhangschienenanordnung nach oben zur Decke hin. Durch diese Verbiegung kann eine durch die Gewichtskraft des an der Vorhangschiene aufgehängten Vorhangs hervorgerufene Verbiegung kompensiert werden.

Die erfindungsgemäße Vorhangschienenanordnung weist hierzu einen sich in einer Hauptlängserstreckungsrichtung erstreckenden Vorhangschienenkörper auf, welcher zumindest einen Laufkanal umfasst, der zur Aufnahme von Vorhanggleitern ausgebildet ist. Dabei kann die Vorhangschienenanordnung mit einer Halterung zur Befestigung der Vorhangschienenanordnung an einer Wand oder Decke verbunden werden. Die bestimmungsgemäß aufgehängte Vorhangschienenanordnung weist dabei eine zur Decke hin ausgerichtete Oberseite und eine zum Boden hin ausgerichtete Unterseite auf.

Zur Krafteinleitung einer die Verbiegung des Vorhangschienenkörpers bewirkenden Spannkraft sind in der erfindungsgemäßen Vorhangschienenanordnung zwei Gegenlagerbereiche vorgesehen, welche mit dem Vorhangschienenkörper verschiebefest verbunden oder verbindbar sind. Verschiebefest meint in diesem Zusammenhang, dass beim Spannen der erfindungsgemäßen Vorrichtung die Gegenlagerbereiche sich entlang der Hauptlängserstreckungsrichtung des Vorhangschienenkörpers nicht verschieben können. Auf diese Weise kann eine in die Gegenlagerbereiche eingeleitete Kraft zur Verbiegung des Vorhangschienenkörpers genutzt werden.

Zum Biegen der Vorhangschiene verfügt die erfindungsgemäße Vorhangschienenanordnung über eine Spanneinrichtung, die wenigstens ein Spannmittel und eine Aufnahmeeinrichtung aufweist, an der das Spannmittel aufgenommen ist. Dabei ist das wenigstens eine Spannmittel in wenigstens einem der Gegenlagerbereiche im Wesentlichen parallel zur Hauptlängserstreckungsrichtung drehbar angeordnet. Das Spannmittel ist mit dem Aufnahmeabschnitt drehbar verbunden, wobei die Drehachse des wenigstens einen Spannmittels zur Oberseite des Vorhangschienenkörpers einen geringeren Abstand aufweist als zu dessen Unterseite. Der Aufnahmeabschnitt kann dabei zwischen den Gegenlagerbereichen oder auch in einem gegenüberliegenden Gegenlagerbereich angeordnet sein und ist selbst mit einem Abschnitt des Vorhangschienenkörpers mittelbar oder unmittelbar verbunden bzw. gekoppelt. Die Kopplung kann beispielsweise auch über einen Gegenlagerbereich erfolgen, die ja selbst an dem Vorhangschienenkörper fixiert sind. Das wenigstens eine Spannmittel weist, insbesondere im Bereich der Stirnseite des zugehörigen Gegenlagerbereiches, ein drehbar gelagertes Drehelement auf, welches sich an einer am Gegenlagerbereich angeordneten Stützfläche abstützt.

Erfindungsgemäß ist zwischen den Gegenlagerbereichen ein Mittelabschnitt angeordnet. Dieser ist zur Versteifung des Vorhangschienenkörpers ausgebildet und mit diesem verbunden. Dabei kann der Aufnahmeabschnitt durch den Mittelabschnitt geführt sein und sich beispielsweise über die gesamte Länge des Mittelabschnitts erstrecken. Durch die Versteifung des Vorhangschienenkörpers wird erreicht, dass beim Spannen der Spanneinrichtung die in den Vorhangschienenkörper eingeleitete Biegekraft tatsächlich nur eine Biegung der Vorhangschiene in eine bevorzugte Richtung, nämlich nach oben zur Decke hin und nicht in andere Richtungen, bewirkt.

Nach einer vorteilhaften Ausführungsform der vorliegenden Erfindung ist vorgesehen, dass in beiden Gegenlagerbereichen im Wesentlichen parallel zur Hauptlängserstreckungsrichtung drehbar angeordnete Spannmittel anordnet sind, welche mit dem dann zwischen den Gegenlagerbereichen angeordneten Aufnahmeabschnitt drehbar verbunden sind. Die Drehachsen der Spannmittel weisen zur Oberseite des Vorhangschienenkörpers einen geringeren Abstand auf als zu dessen Unterseite (U), wobei die Spannmittel jeweils, insbesondere im Bereich der Stirnseiten der Gegenlagerbereiche, drehbar gelagerte Drehelemente aufweisen, die sich jeweils an einer am Gegenlagerbereich angeordneten Stützfläche abstützen.

Bevorzugt ist dabei vorgesehen, dass der Aufnahmeabschnitt lediglich in einem Bereich mit dem Vorhangschienenkörper verschiebefest verbunden ist, welcher sich entfernt von den in Hauptlängserstreckungsrichtung liegenden Enden des Aufnahmeabschnitts, insbesondere etwa mittig am Aufnahmeabschnitt, befindet. Beim Spannen der erfindungsgemäßen Spannvorrichtung wird so eine Zugkraft zwischen dem Befestigungsbereich des Gegenlagerbereichs und dem Befestigungsbereich des Aufnahmeabschnitts in den Vorhangschienenkörper eingeleitet. Da das Spannmittel und der Aufnahmeabschnitt näher zur Oberseite der Vorhangschienenanordnung als zur Unterseite angeordnet sind, wird durch diese Zugkraft eine Krümmung oder Biegung des Vorhangschienenkörpers zwischen den Befestigungsbereichen erzeugt.

Die Spannmittel weisen bevorzugt zumindest an dem von den Drehelementen entfernt liegenden Enden ein Gewinde auf, welches an einem Gegengewinde des Aufnahmeabschnitts aufgenommen ist. Da Spannmittel und Aufnahmeabschnitt zwischen deren Befestigungsbereichen am Vorhangschienenkörper ein zugstangenartiges Zugmittel bilden, wird beim Spannen des Spannmittels die Länge dieses Zugmittels verkürzt und sorgt so für eine Krafteinleitung in den Vorhangschienenkörper und somit für dessen Verbiegung.

Die Vorhangschienenanordnung kann eine Frontblende aufweisen, die insbesondere mit dem Vorhangschienenkörper, insbesondere mit dessen Laufkanal, verbunden oder einstückig ausgebildet ist.

Bevorzugt kann der Vorhangschienenkörper aus einem Profil, insbesondere einem Metallprofil, bevorzugt einem Aluminiumprofil, gebildet werden.

Bevorzugt ist der Aufnahmeabschnitt eine Stange mit Gewinden, insbesondere Innengewinden an beiden Enden. Das durch die Stange und die Spannmittel gebildete Zugmittel kann so auf einfache Weise durch Drehen des Spannmittels verkürzt werden und für die Biegung der Vorhangschiene sorgen.

Bevorzugt können auch die Gegenlagerbereiche mit Versteifungen ausgestattet sein. Nach einer bevorzugten Ausführungsform kann vorgesehen sein, dass der Mittelabschnitt und/oder die Gegenlagerbereiche als Winkelprofil(e) ausgebildet ist/sind. Hierdurch lässt sich eine besonders gute Versteifung des Vorhangschienenkörpers erreichen. Dabei kann bevorzugt vorgesehen sein, dass das oder die Winkelprofil (e) einen im bestimmungsgemäßen Gebrauch der Vorhangschienenanordnung im Wesentlichen horizontal orientierten Schenkel und einen im Wesentlichen vertikal orientierten Schenkel aufweist/aufweisen.

Für die Verbindung der zur Versteifung ausgebildeten Gegenlagerbereiche bzw. des Mittelabschnitts am Vorhangschienenkörper gibt es zahlreiche Möglichkeiten. Eine bevorzugte Ausführungsform sieht vor, dass der Mittelabschnitt und/oder die Gegenlagerbereiche auf den Vorhangschienenkörper aufgesteckt oder aufgeschoben sind. Dazu kann der Vorhangschienenkörper entsprechende Rippen oder Vorsprünge aufweisen, die mit entsprechenden Aussparungen oder Vorsprüngen am Mittelabschnitt bzw. den Gegenlagerbereichen zusammengreifen, wodurch ein Formschluss entsteht, der allerdings mit einem gewissen Spiel behaftet sein kann.

Nach einer weiteren Ausführungsform der vorliegenden Erfindung kann vorgesehen sein, dass der Mittelabschnitt und/oder die Gegenlagerbereiche durch wenigstens eine kraftschlüssige Verbindung, insbesondere durch eine Schraube, mit dem Vorhangschienenkörper verbunden sind. Hier bieten sich vor allem einschraubbare Gewindestifte oder dergleichen an, welche durch die Gegenlagerbereiche oder den Mittelabschnitt geführt sind und in einem Gewinde des Vorhangschienenkörpers aufgenommen sind oder gegen eine Fläche des Vorhangschienenkörpers drücken.

Weiter kann vorgesehen sein, dass der Mittelabschnitt die Gegenlagerbereiche durch wenigstens eine kraftschlüssige Verbindung in einem dem Mittelabschnitt oder dem Aufnahmeabschnitt benachbarten Bereich mit dem Vorhangschienenkörper verbunden sind. Verlagert man diese Verbindung in die Nähe des Aufnahmeabschnitts, so werden die Enden der Vorhangschiene beim Spannen der Spanneinrichtung zwar angehoben, werden allerdings nicht mit gekrümmt, sondern bleiben zwischen der kraftschlüssigen Verbindung und dem jeweiligen Ende des Vorhangschienenkörpers gerade.

Die Erfindung wird nachfolgend anhand der Figuren 1 bis 3B näher erläutert.
- Figur 1: - zeigt eine perspektivische Ansicht auf eine erfindungsgemäße Vorhangschienenanordnung, von der Rückseite betrachtet,
- Figur 2A: - zeigt eine erste Längsschnittansicht durch die erfindungsgemäße Vorhangschienenanordnung der Figur 1 in einem ersten Gegenlagerbereich,
- Figur 2B: - zeigt eine zweite Längsschnittansicht durch die erfindungsgemäße Vorhangschienenanordnung der Figur 1 in einem zweiten Gegenlagerbereich,
- Figur 2C: - zeigt eine dritte Längsschnittansicht durch die erfindungsgemäße Vorhangschienenanordnung der Figur 1 in einem mittleren Bereich zwischen den Gegenlagerbereichen,
- Figur 3A: - zeigt eine Querschnittansicht durch die erfindungsgemäße Vorhangschienenanordnung durch den in Figur 2A dargestellten Gegenlagerbereich,
- Figur 3B: - zeigt eine weitere Querschnittansicht durch den in Figur 2C dargestellten mittleren Bereich der erfindungsgemäßen Vorhangschienenanordnung.

Die in Figur 1 gezeigte Vorhangschienenanordnung 1 weist einen Vorhangschienenkörper 10 auf und ist üblicherweise mit einem Halter (nicht gezeigt) verbunden, welcher an einer Wand oder Decke (nicht gezeigt) befestigt werden kann. Der Halter wird an der Vorhangschienenanordnung 1 bevorzugt mittig angebracht, so dass sich die Vorhangschienenanordnung 1 in ihrer Hauptlängserstreckungsrichtung X zu beiden Seiten des Halters erstreckt.

Der Vorhangschienenkörper 10 weist einen Laufkanal 11 auf, in dem Gleiter von Vorhängen eingehängt werden können. Üblicherweise findet sich auch an der Vorderseite des Vorhangschienenkörpers 10 eine Blende 80 (vergleiche die Figuren 3A und 3B), welche dazu ausgelegt ist, den Laufkanal 11 zu verdecken, sodass man dort eingehängte Gleiter von vorne nicht sieht. Der Vorhangschienenkörper 10 ist ein längliches Gebilde und erstreckt sich in einer Hauptlängserstreckungsrichtung X. Üblicherweise werden solche Vorhangschienenkörper 10 aus Metallprofilen, insbesondere Aluminiumprofilen, oder auch Kunststoffprofilen hergestellt. Die Oberseite O ist diejenige Seite, die im bestimmungsgemäßen Gebrauch der erfindungsgemäßen Vorhangschienenanordnung 1 zur Decke hin weist, während die Unterseite U diejenige Seite ist, die beim bestimmungsgemäßen Gebrauch der Vorhangschienenanordnung 1 zum Boden hin weist.

Die Bezugszeichen 20 und 30 bezeichnen zwei Gegenlagerbereiche, welche beim Spannen der Vorhangschienenanordnung entstehende Kräfte in den Vorhangschienenkörper einleiten können und daher an dem Vorhangschienenkörper 10 so angebracht sind, dass sie zumindest beim Spannen nicht in Richtung X verschoben werden können. Die Gegenlagerbereiche 20, 30 bilden mithin einen Teil der Spanneinrichtung der erfindungsgemäßen Vorhangschienenanordnung 1. Die verschiebefeste Fixierung erfolgt bevorzugt etwa durch Gewindestifte oder Schrauben, hier mit 24 bzw. 34 angedeutet. Die Gegenlagerbereiche 20, 30 befinden sich im gezeigten Beispiel beidseitig eines Mittelabschnitts 70, auf dessen Ausgestaltung im Zusammenhang mit den nachfolgenden Figuren noch weiter eingegangen wird. Die Fixierung der Gegenlagerbereiche 20, 30 erfolgt bevorzugt in der Nähe des Mittelabschnitts 70.

Im Bereich dieses Mittelabschnitts 70 ist ein hier beispielhaft als Stange angedeuteter Aufnahmeabschnitt 40 dargestellt, der einen weiteren Teil der erfindungsgemäßen Spanneinrichtung bildet und bevorzugt Gewindelöcher aufweist, in die entsprechende, in den Gegenlagerbereichen 20 bzw. 30 geführte Spannmittel 22 bzw. 32 eingesetzt oder geführt sind. Es ist auch möglich, lediglich ein einziges Spannmittel zu verwenden, und dieses in einen Aufnahmeabschnitt 40 in der Mitte oder am jeweils gegenüberliegenden Gegenlagerbereich 20, 30 einzuschrauben. Die weitere Beschreibung gilt daher, sofern auf jeweils zwei Spannmittel 22 bzw. 32 abgestellt wird, genauso für das Vorhandensein lediglich eines einzigen Spannmittels. Die Spannmittel 22, 32 und der Aufnahmeabschnitt bilden ein Zugmittel, dessen Belastung auf Zug dazu führt, dass sich der Vorhangschienenkörper 10 biegt. Der Aufnahmeabschnitt 40 ist auf dem Vorhangschienenkörper 10 bevorzugt ebenfalls befestigt, bevorzugt etwa mittig, wie beispielsweise durch die Befestigungen 73, bei denen es sich auch um Schrauben der Gewindestifte handeln kann, angedeutet. Der Aufnahmeabschnitt 40 muss aber nicht mit der Vorhangschiene verbunden werden, eine mittelbare Kopplung mit der Vorhangschiene, beispielsweise über einen der Gegenlagerbereiche 20, 30 genügt ebenfalls, da dann die Krafteinleitung über die Fixierung 24 bzw. 34 in den Vorhangschienenkörper 10 erfolgt.

An den Stirnseiten der Gegenlagerbereiche 20 bzw. 30 sind diese Spannmittel 22 bzw. 32 mit Drehelementen 21 bzw. 31 verbunden, mit denen die Spannmittel 22 bzw. 32 von außen etwa durch Ansetzen eines Werkzeugs W oder dergleichen in den Gegenlagerbereichen um eine, insbesondere zur Hauptlängserstreckungsrichtung X parallele, Drehachse A gedreht werden können. Im gezeigten Beispiel weist das Drehelement 21 beispielsweise eine Innensechskant-Vertiefung auf.

Die Spannfunktion der erfindungsgemäßen Spanneinrichtung wird nachfolgend anhand der Figuren 2A bis 2C näher erläutert. Darin sind Längsschnitte durch die erfindungsgemäße Vorhangschienenanordnung in ihren Endbereichen und in ihrem Mittelbereich dargestellt.

Man erkennt in Figuren 2A und 2B, dass das Spannmittel 22 bzw. 32 in die Enden der hier als Stange ausgebildeten Aufnahmeeinrichtung 40 in dortige Gewindelöcher 41 bzw. 42 eingeschraubt sind. Am jeweils anderen Ende der Spannmittel befindet sich Drehelemente 21 bzw. 31, welche sich an einer Stützfläche 23 bzw. 33 abstützen und mit welchen die Spannmittel 22 bzw. 32 gedreht werden können. Beim Drehen der Spannmittel 22 bzw. 32 bewegt sich dieses also beim Spannen parallel zur Hauptlängserstreckungsrichtung X in den Aufnahmeabschnitt 40 hinein, die fest mit den Spannmitteln 22 bzw. 32 verbundenen Drehelemente 21 bzw. 31 werden aber aufgrund der Stützflächen 23 bzw. 33 zurückgehalten, sodass sich zwischen den Befestigungen 24 bzw. 34 einerseits und der Befestigung 73 des Aufnahmeabschnitts 40 (vergleiche Figur 2C) andererseits eine Zugkraft aufbaut. Diese bewirkt, dass zwischen dem Bereich 73 und 24 einerseits und dem Bereich 73 und 34 andererseits eine Biegung der Vorhangschienenanordnung 1, insbesondere des Vorhangschienenkörpers 10, entsteht. Diese ist in Figur 2C durch die gestrichelte Linie und die Auf-wärtspfeile in den Figuren 2A, 2B angedeutet. Es erfolgt eine Aufwärtsbewegung, weil die Spannmittel 22 bzw. 32 einerseits und die Stange 40 andererseits außermittig, nämlich mit einem geringeren Abstand zur Oberseite O als zu Unterseite U angeordnet sind.

Aufgrund der benachbart zum Aufnahmeabschnitt 40 angeordneten Fixierung 24 bzw. 34 der Gegenlagerbereiche 20 bzw. 30 am Vorhangschienenkörper 10, wird hier nur der Bereich ab der Fixierung zum Aufnahmeabschnitt hin gekrümmt, die weiter außen liegenden Bereiche zwischen der Fixierung 24 bzw. 34 und den jeweiligen freien Enden des Vorhangschienenkörpers 10 bleiben im Wesentlichen gerade.

Das Spannen des Vorhangschienenkörpers 10 würde normalerweise natürlich auch dazu führen, dass nicht nur eine Verbiegung des Vorhangschienenkörpers 10 nach oben erfolgt, sondern beispielsweise auch nach hinten eine Krümmung eintreten kann. Folglich ist es zweckmäßig, den Vorhangschienenkörper 10 zu versteifen, bzw. die Krümmung in eine andere Richtung als die Richtung nach oben einzuschränken. Aus den Schnittansichten der Figur 3A und 3B ist erkennbar, wie man dies lösen kann.

Figur 3A zeigt dies für den einen Gegenlagerbereich 20, die Beschreibung für den zweiten Gegenlagerbereich 30 erübrigt sich aus Analogiegründen. Der Gegenlagerbereich 20 ist im gezeigten Beispiel als Winkelprofil ausgebildet, und weist einen im Wesentlichen horizontalen Schenkel 26 sowie einen im Wesentlichen vertikalen Schenkel 25 auf. Dadurch wird das so gebildete Profil verhältnismäßig biegesteif, vor allem auch, weil die Wandstärke des Winkelprofil deutlich größer ist als diejenige des Vorhangschienenkörpers 10. Wie man weiter erkennt, ist der Vorhangschienenkörper 10 so ausgebildet, insbesondere durch eine C-profilartige Form, dass er einen Abschnitt 28 des Gegenlagerbereichs 20 umgreift. Dabei ist ein Schenkel 12 der Vorhangschienenanordnung mit einem Steg versehen, der in eine entsprechende Aussparung 27 im Gegenlagerbereich eingreift. Diese Anordnung ermöglicht, dass der Gegenlagerbereich auf den Vorhangschienenkörper 10 aufgeschoben oder aufgesteckt werden kann. Man erkennt zudem, dass an einem Abschnitt 13 des Vorhangschienenkörpers 10 die Fixierung 24, insbesondere ein Gewindestift, angreift und den Gegenlagerbereich 20 am Vorhangschienenkörper 10 fixiert. Der Abschnitt 13 ist im gezeigten Beispiel gleichzeitig der Boden des Laufkanals 10. Ebenfalls erkennt man auf der Vorderseite die Blende 80, mit der die Einsichtsmöglichkeit in den Laufkanal 11 weitgehend vermieden wird.

Auch im mittleren Bereich der erfindungsgemäßen Vorhangschienenanordnung ist ein verstärkender Mittelabschnitt 70 angeordnet, der im Ausführungsbeispiel wiederum als Winkelprofil ausgebildet ist, welches einen etwa horizontalen Schenkel 71 bzw. einen vertikalen Schenkel 72 aufweist. Auch die übrige Ausgestaltung gleicht derjenigen, die in Figur 3A gezeigt ist. Hier bezeichnet das Bezugszeichen 74 die Aussparung, in die ein Schenkel 12 des Vorhangschienenkörpers 10 eingreift. Auch hier umgreift der Vorhangschienenkörper 10 wieder einen Abschnitt 75 des als Winkelprofil ausgebildeten Mittelabschnitts 70. Man erkennt hier ebenso den Aufnahmeabschnitt 40, der mittels eines Befestigungsmittels 73 relativ zum Vorhangschienenkörper 10 verschiebefest fixiert ist. Bevorzugt ist hier eine Schraube durch den Aufnahmeabschnitt 40 durch und in den Abschnitt 13 des Vorhangschienenkörpers 10 eingeschraubt.

## Patentansprüche

1. Vorhangschienenanordnung (1) mit
einem sich in einer Hauptlängserstreckungsrichtung (X) erstreckenden Vorhangschienenkörper (10), welcher einen Laufkanal (11) umfasst, der zur Aufnahme von Vorhanggleitern ausgebildet ist,
wobei die Vorhangschienenanordnung (1) mit einer Halterung (50) zur Befestigung der Vorhangschienenanordnung (1) an einer Wand oder Decken verbunden werden kann und dabei eine zur Decke hin ausgerichtete Oberseite (O) und eine zum Boden hin ausgerichtete Unterseite (U) aufweist,
wobei die Vorhangschienenanordnung (1) zwei Gegenlagerbereiche (20, 30) aufweist, die mit dem Vorhangschienenkörper (10) verschiebefest verbunden oder verbindbar sind,
wobei die Vorhangschienenanordnung (1) eine Spanneinrichtung (22, 32, 40) umfasst, die wenigstens ein in wenigstens einem der Gegenlagerbereiche (20, 30) im Wesentlichen parallel zur Hauptlängserstreckungsrichtung (X) drehbar angeordnetes Spannmittel (22, 32) aufweist, welches mit einem zwischen den Gegenlagerbereichen (20, 30) oder in einem gegenüberliegenden Gegenlagerbereich (20, 30) angeordneten und mit einem Abschnitt (13) des Vorhangschienenkörpers (10) mittelbar oder unmittelbar verbundenen oder gekoppelten und einen Teil der Spanneinrichtung (22, 32, 40) bildenden Aufnahmeabschnitt (40) drehbar verbunden ist, wobei das wenigstens eine Spannmittel (22, 32), insbesondere im Bereich der Stirnseite des zugehörigen Gegenlagerbereiches (20, 30), ein drehbar gelagertes Drehelement (21, 31) aufweist, welches sich an einer am Gegenlagerbereich (20, 30) angeordneten Stützfläche (23, 33) abstützt und dessen Drehung die Durchbiegung des Vorhangschienenkörpers (10) bewirkt,
**dadurch gekennzeichnet,**
**dass** die Drehachse (A) des wenigstens einen Spannmittels (22, 32) zur Oberseite (O) des Vorhangschienenkörpers (10) einen geringeren Abstand aufweist als zu dessen Unterseite (U) und dass zwischen den Gegenlagerbereichen (20, 30) ein Mittelabschnitt (70) angeordnet ist, wobei der Mittelabschnitt (70) zur Versteifung des Vorhangschienenkörpers (10) ausgebildet und mit diesem verbunden ist.

2. Vorhangschienenanordnung (1) nach Anspruch 1,
**dadurch gekennzeichnet,**
**dass** in beiden Gegenlagerbereichen (20, 30) im Wesentlichen parallel zur Hauptlängserstreckungsrichtung (X) drehbar angeordnete Spannmittel (22, 32) anordnet sind, welche mit einem zwischen den Gegenlagerbereichen (20, 30) angeordneten Aufnahmeabschnitt (40) drehbar verbunden sind, wobei die Drehachsen (A) der Spannmittel (22, 32) zur Oberseite (O) des Vorhangschienenkörpers (10) einen geringeren Abstand aufweisen als zu dessen Unterseite (U), wobei die Spannmittel (22, 32) jeweils, insbesondere im Bereich der Stirnseiten der Gegenlagerbereiche (20, 30), drehbar gelagerte Drehelemente (21, 31) aufweisen, die sich jeweils an einer am Gegenlagerbereich (20, 30) angeordneten Stützfläche (23, 33) abstützen.

3. Vorhangschienenanordnung (1) nach Anspruch 2,
**dadurch gekennzeichnet,**
**dass** der Aufnahmeabschnitt (40) lediglich in einem Bereich mit dem Vorhangschienenkörper (10) verschiebefest verbunden ist, welcher sich entfernt von den in Hauptlängserstreckungsrichtung (X) liegenden Enden des Aufnahmeabschnitts (40), insbesondere etwa mittig am Aufnahmeabschnitt, befindet.

4. Vorhangschienenanordnung (1) nach Anspruch 1, 2 oder 3,
**dadurch gekennzeichnet,**
**dass** die Spannmittel (22, 32) zumindest an dem von den Drehelementen (21, 31) entfernt liegenden Ende ein Gewinde aufweisen, welches an einem Gegengewinde (41) des Aufnahmeabschnitts (40) aufgenommen ist.

5. Vorhangschienenanordnung (1) nach einem der vorigen Ansprüche,
**dadurch gekennzeichnet,**
**dass** sie eine Frontblende (80) aufweist, die insbesondere mit dem Vorhangschienenkörper (10), insbesondere mit dessen Laufkanal (11), verbunden oder einstückig ausgebildet ist.

6. Vorhangschienenanordnung (1) nach einem der vorigen Ansprüche,
**dadurch gekennzeichnet,**
**dass** der Aufnahmeabschnitt (40) eine Stange mit Gewinden, insbesondere Innengewinden, an beiden Enden ist.

7. Vorhangschienenanordnung (1) nach einem der vorigen Ansprüche,
**dadurch gekennzeichnet,**
**dass** der Aufnahmeabschnitt (40) durch den Mittelabschnitt (70) geführt ist.

8. Vorhangschienenanordnung (1) nach einem der vorigen Ansprüche,
**dadurch gekennzeichnet,**
**dass** der Mittelabschnitt (70) und/oder die Gegenlagerbereiche (20, 30) als Winkelprofil(e) ausgebildet ist/sind.

9. Vorhangschienenanordnung (1) nach Anspruch 8,
**dadurch gekennzeichnet,**
**dass** das oder die Winkelprofil(e) einen im bestimmungsgemäßen Gebrauch der Vorhangschienenanordnung (1) im Wesentlichen horizontal orientierten Schenkel (26, 71) und einen im Wesentlichen vertikal orientierten Schenkel (25, 72) aufweist/aufweisen.

10. Vorhangschienenanordnung (1) nach einem der vorigen Ansprüche,
**dadurch gekennzeichnet,**
**dass** der Mittelabschnitt (70) und/oder die Gegenlagerbereiche (20, 30) auf den Vorhangschienenkörper (10) aufgesteckt oder aufgeschoben sind.

11. Vorhangschienenanordnung (1) nach einem der vorigen Ansprüche,
**dadurch gekennzeichnet,**
**dass** der Mittelabschnitt (70) und/oder die Gegenlagerbereiche (20, 30) durch wenigstens eine kraftschlüssige Verbindung (24, 73), insbesondere durch eine Schraube, mit dem Vorhangschienenkörper (10) verbunden sind.

12. Vorhangschienenanordnung (1) nach einem der vorigen Ansprüche,
**dadurch gekennzeichnet,**
**dass** der Mittelabschnitt (70) und die Gegenlagerbereiche (20, 30) durch wenigstens eine kraftschlüssige Verbindung (24) in einem dem Mittelabschnitt (70) oder dem Aufnahmeabschnitt (40) benachbarten Bereich mit dem Vorhangschienenkörper (10) verbunden sind.

## Claims

1. Curtain rail arrangement (1) with a curtain rail body (10) extending in a main longitudinal extension direction (X) and comprising a glider channel (11) which is designed for receiving curtain gliders,
wherein the curtain rail arrangement (1) can be connected to a holder (50) for attaching the curtain rail arrangement (1) to a wall or ceiling, and has here an upper side (O) oriented towards the ceiling, and a lower side (U) oriented towards the floor,
wherein the curtain rail arrangement (1) has two counter bearing regions (20, 30) which are or can be connected to the curtain rail body (10) in a manner secured against displacement,
wherein the curtain rail arrangement (1) comprises a tension unit (22, 32, 40) which has at least one tension means (22, 32) which is mounted in rotatable manner in at least one of the counter bearing regions (20, 30) substantially parallel to the main longitudinal extension direction (X) and which is connected in rotatable manner to a receiving portion (40) which is arranged between the counter bearing regions (20, 30) or in an opposing counter bearing region (20, 30) and is connected or coupled directly or indirectly to a portion (13) of the curtain rail body (10) and forms a part of the tension unit (22, 32, 40),
wherein the at least one tension means (22, 32) has, in particular in the region of the end side of the associated counter bearing region (20, 30), a rotatably mounted rotation element (21, 31) which is supported on a support face (23, 33) arranged on the counter bearing region (20, 30) and whose rotation causes deflection of the curtain rail body (10),
**characterised in that**
the axis of rotation (A) of the at least one tension means (22, 32) has a shorter distance from the upper side (O) of the curtain rail body (10) than from the lower side (U) thereof, and that a middle portion (70) is arranged between the counter bearing regions (20, 30) wherein the middle portion (70) is designed for strengthening the curtain rail body (10) and is connected thereto.

2. Curtain rail arrangement (1) according to claim 1, **characterised in that**
tension means (22, 32) are arranged in rotatable manner in the two counter bearing regions (20, 30) substantially parallel to the main longitudinal extension direction (X) and are connected in rotatable manner to a receiving portion (40) arranged between the counter bearing regions (20, 30) wherein the axes of rotation (A) of the tension means (22, 32) have a shorter distance from the upper side (O) of the curtain rail body (10) than from the lower side (U) thereof, wherein the tension means (22, 32) each have, in particular in the region of the end sides of the counter bearing regions (20, 30), rotatably mounted rotation elements (21, 31) which are in each case supported on a support face (23, 33) arranged on the counter bearing region (20, 30).

3. Curtain rail arrangement (1) according to claim 2 **characterised in that**
the receiving portion (40) is connected secured against displacement to the curtain rail body (10) only in a region which is situated away from the ends of the receiving portion (40) lying in the main longitudinal extension direction, in particular approximately in the middle of the receiving portion.

4. Curtain rail arrangement (1) according to claim 1, 2 or 3
**characterised in that**
the tension means (22, 32) have at least at the end lying away from the rotation elements (21, 31) a thread which is received on a counter thread (41) of the receiving portion (40).

5. Curtain rail arrangement (1) according to one of the preceding claims
**characterised in that**
it has a front fascia panel (80) which is connected in particular to the curtain rail body (10), in particular to its glider channel (11), or is formed integral therewith.

6. Curtain rail arrangement (1) according to one of the preceding claims
**characterised in that**
the receiving portion (40) is a rod with threads, in particular internal threads, at both ends.

7. Curtain rail arrangement (1) according to one of the preceding claims
**characterised in that**
the receiving portion (40) is guided by the middle portion (70).

8. Curtain rail arrangement (1) according to one of the preceding claims
**characterised in that**
the middle portion (70) and/or the counter bearing regions (20, 30) is/are configured as angled profile/s.

9. Curtain rail arrangement (1) according to claim 8, **characterised in that**
the or each angled profile has a limb (26, 71), oriented substantially horizontally during normal use of the curtain rail arrangement (1), and a substantially vertically oriented limb (25, 72).

10. Curtain rail arrangement (1) according to one of the preceding claims
**characterised in that**
the middle portion (70) and/or the counter bearing regions (20, 30) are fitted or pushed onto the curtain rail body (10).

11. Curtain rail arrangement (1) according to one of the preceding claims
**characterised in that**
the middle portion (70) and/or the counter bearing regions (20, 30) are connected to the curtain rail body (10) by at least one force-locking connection (24, 73), in particular by a screw.

12. Curtain rail arrangement (1) according to one of the preceding claims
**characterised in that**
the middle portion (70) and the counter bearing regions (20, 30) are connected to the curtain rail body (10) by at least one force-locking connection (24) in a region adjacent the middle portion (70) or the receiving portion (40).

## Revendications

1. Agencement de rail de rideau (1) comportant
un corps de rail de rideau (10) s'étendant dans une direction d'extension longitudinale principale (X), qui comprend un canal de roulement (11) conçu pour recevoir des coulisseaux de rideau,
dans lequel l'agencement de rail de rideau (1) peut être relié à un support (50) pour fixer l'agencement de rail de rideau (1) à un mur ou à un plafond, et présente alors une face supérieure (O) orientée vers le plafond et une face inférieure (U) orientée vers le sol,
dans lequel l'agencement de rail de rideau (1) présente deux zones de butée (20, 30), qui sont reliées ou peuvent être reliées au corps de rail de rideau (10) de manière non-glissante,
dans lequel l'agencement de rail de rideau (1) comporte un dispositif de serrage (22, 32, 40), comprenant au moins un moyen de serrage (22, 32), agencée de manière à pouvoir tourner dans au moins une des zones de butée (20, 30), et sensiblement parallèlement à la direction d'extension longitudinale principale (X), qui est relié de manière à pouvoir tourner à une section de réception (40), agencée entre les zones de butée (20, 30) ou dans une zone de butée (20, 30) opposée, et reliée ou couplée directement ou indirectement à une section (13) du corps de rail de rideau (10) et formant une partie du dispositif de serrage (22,32, 40),
dans lequel l'au moins un moyen de serrage (22, 32) présente, surtout dans la zone de la face frontale de la zone de butée (20, 30) correspondante, un élément rotatif (21, 31), logé de manière à pouvoir tourner, qui s'appuie sur une surface d'appui (23, 33), agencée sur la zone de butée (20, 30), et dont la rotation provoque la flexion du corps de rail de rideau (10),
**caractérisé en ce**
**que** l'axe de rotation (A) de l'au moins un moyen de serrage (22, 23) présente une distance plus faible par rapport à la face supérieure (O) du corps de rail de rideau (10) que par rapport à sa face inférieure (U) et en ce qu'une partie centrale (70) est agencée entre les zones de butée (20, 30), dans laquelle la partie centrale (70) est conçue pour rigidifier le corps de rail de rideau (10), et est reliée à celui-ci.

2. Agencement de rail de rideau (1) selon la revendication 1,
**caractérisé en ce**
**que** dans les deux zones de butée (20, 30) des moyens de serrage (22, 32) sont agencés de manière à pouvoir tourner sensiblement parallèlement à la direction d'extension longitudinale principale (X), dans lequel les moyens de serrage sont reliés de manière à pouvoir tourner à une section de réception (40) agencée entre les zones de butée (20, 30), dans lequel les axes de rotation (A) des moyens de serrage (22, 32) présentent une distance plus faible par rapport à la face supérieure (O) du corps de rail de rideau (10) que par rapport à sa face inférieure, dans lequel les moyens de serrage (22, 32) chacun, surtout dans la zone des faces frontales des zones de butée (20, 30), comportent des éléments rotatifs (21, 31), logés de manière à pouvoir tourner, qui s'appuie chacun sur une surface d'appui (23, 33), agencée sur la zone de butée (20, 30) .

3. Agencement de rail de rideau (1) selon la revendication 2,
**caractérisé en ce**
**que** la section de réception (40) n'est reliée de manière non-glissante au corps de rail de rideau (10) que dans une zone éloignée des extrémités de la section de réception (40) dans la direction d'extension longitudinale principale (X), surtout environ au centre de la section de réception (40).

4. Agencement de rail de rideau (1) selon la revendication 1, 2 ou 3,
**caractérisé en ce**
**que** les moyens de serrage (22, 32), au moins à l'extrémité éloignée des éléments rotatifs (21, 31), comportent un filetage, qui est reçu sur un contre-filetage (41) de la section de réception (40).

5. Agencement de rail de rideau (1) selon l'une quelconque des revendications précédentes,
**caractérisé en ce**
**qu'**il comporte un panneau avant (80), qui est surtout relié au corps de rail de rideau (10), surtout avec son canal de roulement (11), ou est formé en une seule pièce.

6. Agencement de rail de rideau (1) selon l'une quelconque des revendications précédentes,
**caractérisé en ce**
**que** la section de réception (40) est une barre avec des filetages, surtout des filetages intérieurs, sur les deux extrémités.

7. Agencement de rail de rideau (1) selon l'une quelconque des revendications précédentes,
**caractérisé en ce**
**que** la section de réception (40) est guidée par la partie centrale (70).

8. Agencement de rail de rideau (1) selon l'une quelconque des revendications précédentes,
**caractérisé en ce**
**que** la partie centrale (70) et/ou les zones de butée (20, 30) sont formées en tant que profilé(s) angulaire(s)

9. Agencement de rail de rideau (1) selon la revendication 8,
**caractérisé en ce**
**que** le ou les profilé(s) angulaire(s) comporte(ent) une branche (26, 71) orientée sensiblement horizontalement et une branche (25, 72) orientée sensiblement verticalement dans l'utilisation prévue de l'agencement de rail de rideau (1).

10. Agencement de rail de rideau (1) selon l'une quelconque des revendications précédentes,
**caractérisé en ce**
**que** la partie centrale (70) et/ou les zones de butée (20, 30) sont emboîtées ou glissées sur le corps de rail de rideau (10).

11. Agencement de rail de rideau (1) selon l'une quelconque des revendications précédentes,
**caractérisé en ce**
**que** la partie centrale (70) et / ou les zones de butée (20, 30) sont reliées au corps de rail de rideau (10) par au moins un assemblage par adhérence (24, 73), surtout par une vis.

12. Agencement de rail de rideau (1) selon l'une quelconque des revendications précédentes,
**caractérisé en ce**
**que** la partie centrale (70) et les zones de butée (20, 30) sont reliées au corps de rail de rideau (10) par au moins un assemblage par adhérence (24) dans une zone adjacente à la partie centrale (70) ou à la section de réception (40).
